# EUROPÄISCHE PATENTSCHRIFT

(11) **EP 0 739 822 B1**
(45) Veröffentlichungstag und Bekanntmachung des Hinweises auf die Patenterteilung: **04.07.2001**
(21) Anmeldenummer: 96105180.2
(22) Anmeldetag: 01.04.1996
(51) Int. Cl.: B65B 61/00, B65B 31/00

(54) **Verfahren und Vorrichtung zur Herstellung von Musterbeuteln und nach dem Verfahren hergestellte Musterbeutel**
Method and device for making sample bags and sample bag obtained
Procédé et dispositif pour la fabrication de sachets d'échantillons et sachet d'échantillon obtenu

(30) Priorität: 29.01.1996 CH 21696; 24.04.1995 CH 116795
(43) Veröffentlichungstag der Anmeldung: 30.10.1996
(73) Patentinhaber: Ferag AG, 8340 Hinwil (CH)
(72) Erfinder: Vollenweider, Jürg, 8320 Fehraltdorf (CH); Jäger, Erich, 8500 Frauenfeld (CH); Heuberger, Werner, 8344 Bäretswil (CH)
(74) Vertreter: Frei, Alexandra Sarah

(56) Entgegenhaltungen:
- WO-A-86/03163
- WO-A-86/05163
- DE-A- 2 449 570
- DE-B- 1 123 612
- DE-B- 1 271 012
- GB-A- 2 124 580
- US-A- 3 471 990

## Beschreibung

Die Erfindung liegt im Gebiet der Verpackungstechnik und betrifft ein Verfahren zur Herstellung von Musterbeuteln nach dem Oberbegriff des ersten, unabhängigen Patentanspruchs sowie eine Vorrichtung zur Durchführung des Verfahrens und nach dem Verfahren hergestellte Musterbeutel. Die hergestellten Musterbeutel enthalten fluide oder feste Muster und sind insbesondere geeignet für eine automatisierte Weiterverarbeitung mit hoher Verarbeitungsgeschwindigkeit, beispielsweise für das Anbringen an oder das Einbringen in Druckprodukte.

Das Einstecken, Sammeln, Zusammentragen etc. von zusätzlichen Drucksachen in Druckprodukte, insbesondere in Periodika (z.B. in Zeitungen, Zeitschriften, Hefte, Prospekte, auch Bücher etc.) hat sich mittlerweile auch auf weitere Beilagen ausgedehnt, die dem Druckprodukt mitgegeben werden sollen. Sehr beliebt sind Beilagen in Form von Musterbeuteln, die feste Gegenstände, bspw. Reinigungstüchlein oder fluide Musterprodukte, bspw. Crèmen, Pasten, Flüssigkeiten etc, enthalten. Die Beutel bestehen üblicherweise aus zwei allseitig miteinander verbundenen Zuschnitten eines Verpackungsmaterials, beispielsweise einer meist mehrlagigen Kunststoff/Papier-Folie.

Die Technik der Handhabung von Beilagen in Form von flächigen Drucksachen wie Karten etc. ist bekannt und recht ausgereift. Die maschinellen Mittel sind vorhanden, hohe, dem Gesamtprozess angepasste Geschwindigkeiten sind in der Regel erreichbar. Mit der Handhabung von Beuteln im weitesten Sinne steht man jedoch vor ganz neuen Problemen. Beutel haben in aller Regel keine definierte Form, sie sind beispielsweise kissenförmig, also nicht, wie gewünscht, flach und sie sind oft nicht mal an derselben Stelle nach aussen bombiert. Bei fluiden Inhalten verändert sich die Form bei jeder Handhabung. Ausserdem wird die Handhabung auch noch dadurch erschwert, dass das Material der Beutel aus Kunststoffen mit glatter, gleitender Oberfläche besteht, sodass die beim Stapeln normalerweise hilfreichen Reibungskräfte nur klein sind. Stangen von Beuteln, das sind geordnete Stapel, sind unstabil und daher kritisch in der Verarbeitung, insbesondere bei hohen Verarbeitungsgeschwindigkeiten.

Diese Problematik wird durch die Erfindung gelöst. Als das grösste Hindernis für eine prozessgerechte Handhabung der Musterbeutel beim Einbringen in Druckprodukte wurde die für eine Stangenbildung sehr ungünstige und in vielen Fällen unstabile, das heisst während der Handhabung sich verändernde Form ausgemacht. Es ist also das Ziel der Erfindung, den Beuteln in einem gegenüber dem Stande der Technik entsprechend modifizierten Herstellungsverfahren eine stabilisierte und auch möglichst flache Form zu geben, welche Form es erlaubt, die Beutel wunschgemäss handhaben zu können. Durch die Stabilisierung der Beutelform soll eine Veränderung der Beutelform durch eine Verschiebung des Inhaltes bei der Manipulation möglichst verhindert werden. Ferner soll eine kissenförmige Beutelform mit im wesentlichen elliptischem Querschnitt entweder vermieden oder ihr Einfluss auf die Stangenbildung durch weitere formgebende Mittel beschränkt werden.

Dieses Ziel wird durch die in den Patentansprüchen definierte Erfindung erreicht. Schon bei der Herstellung der gefüllten Beutel werden diese auf den späteren Verarbeitungsprozess konditioniert, indem zur Stabilisierung der Beutelform zusätzliche, formgebende Schritte in das Herstellungsverfahren integriert werden und/oder indem zusätzliche Formelemente in das Herstellungsverfahren eingebracht werden.

Die zusätzlichen Schritte zur Formstabilisierung werden derart in den Herstellungsprozess der Beutel integriert, dass kaum ein prozessmässiger Mehraufwand entsteht. In der Regel muss durch die Formstabilisierung bei der Beutelherstellung auch kein Geschwindigkeitsverlust in Kauf genommen werden. Auf der Werkzeugseite ist gegebenenfalls ein, gemessen an den erzielten Vorteilen, jedoch geringer Mehraufwand nötig.

Die nach dem erfindungsgemässen Verfahren hergestellten Musterbeutel sind vereinzelt oder am Strang sehr viel einfacher handhabbar als bekannte Musterbeutel, da sie eine stabilisierte, das heisst bei der Handhabung sich nur noch unwesentlich verändernde Form aufweisen. Man kann sie aus diesem Grunde problemlos mit bekannten Mitteln zu Stangen aufreihen, einzeln greifen und weiterverarbeiten, insbesondere auch mit hohen Verarbeitungsgeschwindigkeiten.

Anhand der nachfolgend aufgeführten Figuren werden einige bevorzugte Varianten des erfindungsgemässen Verfahrens und damit hergestellte Musterbeutel im Detail diskutiert:
- **Figur 1**: zeigt eine Anlage zum Herstellen und Befüllen von Musterbeuteln nach dem Stande der Technik.
- **Figuren 2 und 2a**: zeigen für eine beispielhafte Variante des erfindungsgemässen Verfahrens eine Anlage zum Herstellen und Befüllen von Musterbeuteln mit einer Vorrichtung zum Stabilisieren der Beutelform durch Nachformung (Figur 2) und einen in einer derartigen Anlage hergestellten Beutel im Schnitt (Figur 2a).
- **Figuren 3 und 3a bis 3c**: zeigen eine weitere beispielhafte Variante des erfindungsgemässen Verfahrens mit einer Formstabilisierung durch einen zusätzlichen formgebenden Schritt, illustriert durch eine dreidimensionale Darstellung der beiden das Verfahren durchlaufenden Folienbahnen (Figur 3) und entsprechender Schnitte durch das entstehende Produkt (Figuren 3a bis 3c).
- **Figuren 4 und 4a**: zeigen für eine weitere beispielhafte Variante des erfindungsgemässen Verfahrens eine Anlage zum Herstellen und Befüllen von Musterbeuteln, die durch Integration eines zusätzlichen Formelementes formstabilisiert sind, (Figur 4) und einen in einer derartigen Anlage hergestellten Musterbeutel im Schnitt (Figur 4a).
- **Figuren 5 und 6**: zeigen zwei weitere Ausgangsmaterialien und daraus hergestellte Musterbeutel mit zusätzlichen Formelementen.

**Figur 1** zeigt in sehr schematischer Art eine Anlage zur Verpackung von Musterprodukten in Beutel, wie sie gemäss dem Stande der Technik angewendet wird. Das Prinzip, wie der Verpackungsvorgang im wesentlichen abläuft, ist bekannt: Ab Rollen 1 werden in Pfeilrichtung z (klein z zeigt die Prozessrichtung des Produktes an) Folienbahnen 1' mit bspw. einer wärmeschmelzbaren Beschichtung über Umlenkrollen 3 in einen Anlageteil 10 zur Aufnahme des Musterproduktes 2 gezogen. In diesem Anlageteil 10 werden die Folienbahnen durch Bildung von kontinuierlichen Längsnähten und äquidistanten Quernähten 6 zu Beuteln geschlossen, wobei die entstehenden Beutel jeweils zwischen der Erstellung von aufeinanderfolgenden Quernähten 6 beispielsweise mit einem festen Gegenstand 2 befüllt werden. Da der Verschliessvorgang bekannt ist, wird er hier ebenfalls nur skizziert dargestellt, weswegen nur die in Pfeilrichtung Z (gross Z zeigt Bewegungen von Vorrichtungsteilen an) sich schliessenden Verschlusselemente 4, bspw. Heizelemente, zur Bildung der abschliessenden Verschlussquernaht 6 der Beutel 12 dargestellt sind, die Verschlusselemente für die Verschlusslängsnaht sind in dieser Figur weggelassen.

Die Beutel 12, die als quasi endloser Beutelstrang aus dem Anlageteil 10 austreten, werden üblicherweise anschliessend im Bereiche der Quernähte 6 voneinander getrennt. Die fertigen Musterbeutel 12 sind typisch kissenförmig.

Eine ähnliche Vorrichtung, wie sie in der Figur 1 dargestellt ist, und mit der Vorrichtung herstellbare Musterbeutel sind beispielsweise beschrieben in der Publikation DE-B-1 271 012

**Figuren 2 und 2a** zeigen eine beispielhafte Variante des erfindungsgemässen Verfahrens und das entsprechende Produkt. In dieser Verfahrensvariante werden die Musterbeutel nach dem Verschliessen, wenn sie noch einen quasi endlosen Beutelstrang bilden, durch Einrollen oder Einfalten und Pressen der Längskanten dieses Beutelstrangs nachgeformt. Figur 6 zeigt dazu wiederum einen sehr schematisch dargestellten Anlageteil, der ein Walzenpaar 30 zur Herstellung der Längsnähte 6' und der Quernähte 6 aufweist. Die Längsnähte 6' sind dabei nicht zu äusserst an den Folienkanten sondern von diesen beabstandet angelegt oder weisen eine entsprechend erhöhte Breite auf. Unmittelbar nach der Herstellung des Beutelstrangs werden an diesem die Längskanten durch entsprechende Führungselemente (nicht dargestellt) eingerollt oder eingefaltet und dann in einer derartigen Position beispielsweise durch ein weiteres Walzenpaar 31 gepresst, gegebenenfalls verschweisst und dadurch in dieser Position stabilisiert. Die eingerollten bzw. eingefalteten Längskanten 32 des Beutelstrangs können auch auf andere Weise stabilisiert werden, beispielsweise durch entsprechendes Einbringen eines Klebstoffes vor dem Einrollen und durch Pressen nach dem Einrollen.

**Figur 2a** zeigt einen Musterbeutel hergestellt in der Anlage gemäss Figur 2 im Schnitt parallel zu den Quernähten 6. Die Figur zeigt strichpunktiert weitere, gleiche Musterbeutel, wie sie in einem Stapel angeordnet sind. Daraus ist ersichtlich, dass die durch das Einrollen oder Einfalten entstandenen und durch das Pressen, Verschweissen und/oder Verkleben stabilisierten Längskantenbereiche 32 des Musterbeutels als Auflagestege wirken, durch die die Formwirksamkeit des immer noch im wesentlichen kissenförmigen Beutelmittelbereichs aufgehoben wird. Ferner wirken die Randbereiche 32 auch durch ihre erhöhte Steifigkeit formstabilisierend.

**Figuren 3 und 3a bis 3c** zeigen eine weitere, beispielhafte Variante des erfindungsgemässen Verfahrens, welche Variante gegenüber dem Herstellungsverfahren gemäss dem Stande der Technik wiederum einen zusätzlichen, formgebenden Verfahrensschritt aufweist. Dabei wird an einer (1") der Folienbahnen (Figur 3a) vor der Erstellung der Längsnähte 6' parallel zu den Längskanten der Folienbahn mit einem entsprechenden Faltwerkzeug (nicht dargestellt) je ein dachfirstförmiger Falt 70, das heisst je drei Faltlinien mit abwechselnder Faltrichtung hergestellt. Die Folienbahn 1" mit den Falten 70 wird dann derart weiter geführt, dass durch entsprechende Reduktion der Folienbreite die Falten die gewünschte Höhe erhalten (Figur 3b). Derart geführt wird die Folienbahn 1" mit der anderen Folienbahn 1' zusammengebracht und werden als Längsnähte beidseitig der Falten 70 Doppelnähte (dargestellt durch je zwei strichpunktierte Linien) erstellt. Dann werden die Beutel befüllt und werden die Quernähte 6 erstellt.

Ein Schnitt parallel zu den Quernähten durch einen fertigen Musterbeutel ist in Figur 3c dargestellt. Es ist offensichtlich, dass die durch die Doppel-Längsnähte 6' fixierten Falten 70 dieselbe Funktion übernehmen wie die durch Einrollen oder Einfalten verdickten Kantenbereiche der Beutel gemäss Figur 2a. Ein gegebenenfalls bedeutender Unterschied zur Ausführungsform gemäss Figur 2a besteht aber darin, dass die Falten 70 nach der Manipulation, die sie als Form-stabilisierendes Mittel erleichtern oder erst ermöglichen, leicht wieder zusammengedrückt werden können und dann nur noch in sehr geringem Masse verdickend wirken. Das heisst mit anderen Worten, Musterbeutel gemäss Figur 3c können problemlos und sicher auch mit hohen Verarbeitungsgeschwindigkeiten beispielsweise in Druckprodukte eingebracht werden. Ebenso einfach können die Falten 70 beim Fixieren in oder am Druckprodukt oder später durch Pressen geflächt werden, wodurch der Beutel im Druckprodukt sicher nur ein Minimum aufträgt.

Varianten zum Verfahren gemäss Figuren 3 und 3a bis 3c können darin bestehen, dass an beiden Folienbahnen je ein oder zwei Falten erstellt werden und darin, dass die Falten nicht dachfirstförmig sind (einen dreieckigen Querschnitt aufweisen) sondern beispielsweise einen Kreissegment-förmigen oder einen trapezförmigen Querschnitt aufweisen. Die Ausgangsbreite der beiden Folienbahnen kann gleich gross sein oder derart aufeinander abgestimmt, dass im fertigen Beutel die Längskanten der beiden Bahnen aufeinander liegen.

**Figuren 4 und 4a** zeigen eine weitere, beispielhafte Variante des erfindungsgemässen Verfahrens und das damit erzeugte Produkt. Die nach dieser Verfahrensvariante hergestellten Beutel sind durch ein zusätzliches Formelement stabilisiert. Die Formelemente sind im dargestellten Falle Rahmen 33, die als quasi endlose Rahmenbahn 33' zwischen die Folienbahnen 1' und 1" eingebracht, bei der Erstellung der Längs- und Quernähte mit den Folienbahnen verbunden und zusammen mit den Beuteln voneinander getrennt werden. Die Rahmen 33 bestehen beispielsweise aus Kunststoff (solid oder geschäumt) und sind beispielsweise 0,5 bis 1mm dick.

Damit die Musterbeutel trotz Rahmen 33 einfach geöffnet werden können, wird vorgeschlagen, die eine Folienbahn 1" etwas breiter zu wählen als die andere Folienbahn 1', derart, dass auf einer Seite der Beutel die Folie über den Rahmen vorsteht (Bereich 34). Ferner wird vorgeschlagen, die Materialien von mindestens der vorstehenden Folie 1" und des Rahmens derart zu wählen, dass sie bei der Erstellung der entsprechenden Längsnaht eine abschälbare Verbindung eingehen. Figur 4a zeigt einen Musterbeutel mit Rahmen 33 im Schnitt parallel zu den Quernähten. Die Figur zeigt auch den abschälbaren Folienbereich 34 in geschlossener und in geöffneter (34') Position.

**Figur 5** illustriert eine weitere, beispielhafte Verfahrensvariante des erfindungsgemässen Verfahrens und das damit hergestellte Produkt. Die Ausgangsprodukte sind wiederum zwei Folienbahnen 1' und eine Rahmenbahn 33', wobei die Rahmenbahn nicht wie im Verfahren gemäss Figur 4 zwischen den Folienbahnen sondern neben diesen zugeführt wird.

Damit die in diesem Verfahren hergestellten Musterbeutel einfach geöffnet werden können, können die Rahmen 33 beispielsweise an einer Ecke Lücken 35 aufweisen. Die Folienbahnen 1' der Musterbeutel werden beispielsweise beim Trennvorgang an den entsprechenden Stellen mit Einreisskerben versehen. Anstelle der dargestellten Lücken 35 und der entsprechenden Einreisskerben kann für ein leichtes Öffnen der Musterbeutel gemäss Figur 5 analog zum Verfahren der Figur 4 die von der Rahmenbahn 33' abgewendete Folienbahn 1' etwas breiter gewählt werden und mit der anderen Folienbahn eine abschälbare Verbindung eingehen, wodurch ein Öffnen analog zum Öffnen des Musterbeutels gemäss Figur 4a ermöglicht wird.

**Figur 6** illustriert eine weitere, beispielhafte Variante des erfindungsgemässen Verfahrens und das damit erzeugte Produkt. Als zusätzliche Formelemente werden vor oder nach dem Erstellen der Längs- und Quernähte zwei Streifen 40 in das Verfahren eingeführt, die im Bereiche der Längsnähte mit der einen der Folienbahnen 1' oder mit dem Beutelstrang verbunden, beispielsweise verschweisst oder verklebt werden. Auch eine direkte Extrusion eines geeigneten Kunststoffes auf die eine der Folienbahnen 1' oder auf den Beutelstrang zur Herstellung der Streifen 40 ist vorstellbar. Selbstverständlich können die Streifen 40 auch analog zum Verfahren, das im Zusammenhang mit den Figuren 4 und 4a beschrieben wurde, vor der Erstellung der Nähte zwischen den beiden Folienbahnen 1' eingeführt werden.

Die Streifen 40 können bezüglich Material und Materialstruktur und bezüglich Querschnitt in weiten Grenzen an die verwendeten Folienbahnen, an den Inhalt der Beutel und/oder an Herstellungsparameter angepasst werden. Es sind Streifen aus Karton, Papier oder Kunststoff (solid oder geschäumt) mit beliebigen, hohlen oder kompakten Querschnitten vorstellbar.

## Patentansprüche

1. Verfahren zur Herstellung von kissenförmigen Musterbeuteln (12) durch Verbinden von zwei Folienbahnen (1') in zwei Längsnähten (6') und einer Quernaht (6) zu einer Aufnahmekammer, durch Einfüllen eines Musterproduktes (2) in die Aufnahmekammer und durch Verschliessen der Aufnahmekammer durch eine weitere Quernaht (6), **dadurch gekennzeichnet,** dass zur Verbesserung der Handhabbarkeit der kissenförmigen Musterbeutel (12) in einer Weiterverarbeitung mit hoher Verarbeitungsgeschwindigkeit die Musterbeutel in einem zusätzlichen, formgebenden Verfahrensschritt durch Verdickung und Versteifung mindestens der Längsnahtbereiche formstabilisiert werden.

2. Verfahren nach Anspruch 1, **dadurch gekennzeichnet,** dass die Längsnahtbereiche durch Einrollen oder Einfalten versteift und verdickt werden

3. Verfahren nach Anspruch 1, **dadurch gekennzeichnet,** dass die Längsnahtbereiche dadurch versteift und verdickt werden, dass vor dem Erstellen der Längsnähte (6') parallel zu den Längskanten mindestens einer der Folienbahnen (1, 1') Falten (70) erstellt werden und dass die Längsnähte als Nahtpaar beidseitig der Falten (70) erstellt werden.

4. Verfahren nach Anspruch 1, **dadurch gekennzeichnet,** dass zur Versteifung und Verdickung mindestens der Längsnahtbereiche mindestens eine Bahn (33', 40) von Formelementen mit den Folienbahnen (1', 1") in das Verfahren eingespeist und mit mindestens einer der Folienbahnen (1") verbunden wird, wobei die Bahn von Formelementen nach dem Verschliessen der Aufnahmekammern zusammen mit den Folienbahnen zu einzelnen Formelementen bzw. stabilisierten Beuteln zertrennt wird

5. Verfahren nach Anspruch 4, **dadurch gekennzeichnet,** dass die Bahn von Formelementen eine Rahmenbahn (33') oder eine Paar von zwei Streifen (40) ist.

6. Anlage zur Durchführung des Verfahrens nach Anspruch 1, welche Anlage eine Vorrichtung zum Zuführen von zwei Folienbahnen (1', 1"), eine Vorrichtung zum Erstellen von Längsnähten (6'), die die Folienbahnen parallel zu ihren Längskanten verbinden, eine Vorrichtung zum Erstellen von Quernähten (6), die die Folienbahnen quer zu den Längsnähten verbinden und eine Vorrichtung zum Befüllen der Beutel zwischen der Erstellung von je zwei aufeinanderfolgenden Quernähten (6) aufweist, welche Anlage zur Verdickung und Versteifung mindestens der Längsnahtbereiche der Musterbeutel (12) Mittel zum Einfalten oder Einrollen der Längsnahtbereiche oder zum Zuführen mindestens eines Bandes von Formelementen aufweist.

7. Anlage nach Anspruch 6, **dadurch gekennzeichnet,** dass die Anlage zur Pressung der eingefalteten oder eingerollten Längsnahtbereiche zusätzlich ein Pressrollenpaar (31) aufweist.

8. Kissenförmiger Musterbeutel, hergestellt nach dem Verfahren nach Anspruch 1, welcher Musterbeutel aus zwei Folienbahn-Stücken besteht, die in ihren Kantenbereichen miteinander zu Nähten verbunden sind, in dem genan zwei einander gegenüberliegende Nähte zusätzlich verdickt und versteift sind.

9. Kissenförmiger Musterbeutel nach Anspruch 8, **dadurch gekennzeichnet**, dass die zwei einander gegenüberliegenden Nähte dadurch verdicht und versteift sind, dass deren Bereiche eingerollt oder eingefaltet sind.

10. Kissenförmiger Musterbeutel nach Anspruch 8, **dadurch gekennzeichnet**, dass die zwei einander gegenüberliegenden Nähte zur Verdickung und Versteifung als Nahtpaare mit je einem zwischen den Nähten der Nahtpaare verlaufenden Falt (70) in mindestens einem der Folienbahn-Stücke ausgebildet sind

11. Kissenförmiger Musterbeutel nach Anspruch 8, **dadurch gekennzeichnet**, dass zur Verdickung und Versteifung der zwei einander gegenüberliegenden Nähte im Bereich dieser Nähte zusätzlich zu den zwei Folienbahn-Stücken als Formelement je ein Streifen (40) angeordnet ist.

12. Kissenförmiger Musterbeutel, hergestellt nach dem Verfahren nach Anspruch 4, welcher Musterbeutel aus zwei Folienbahnen besteht, die in ihren Kantenbereichen miteinander zu Nähten verbunden sind, in dem zusätzlich einen Rahmen (33 ) aufweist, durch den alle Kantenbereiche verdickt und versteift sind.

13. Verwendung von kissenförmigen Musterbeuteln gemäss Anspruch 8 oder 12 zum Einbringen von Musterprodukten in Druckprodukte oder zum Aufbringen von Musterprodukten auf Druckprodukten.

## Claims

1. Method for producing cushion-shaped sample bags (12) by connecting two webs (1') of film material in two longitudinal seams (6') and a transverse seam (6) to form a sample chamber, by filling a sample product (2) into the chamber and by sealing the chamber by means of a further transverse seam (6), **characterized** in that for improving the handlability of the sample bags (12) in further processing at high processing speeds, the sample bags are subjected to an additional forming step in which their form is stabilized by thickening and stiffening the regions of at least the longitudinal seams.

2. Method according to claim 1, **characterized** in that the longitudinal seam regions are thickened and stiffened by means of rolling or folding.

3. Method according to claim 1, **characterized** in that the longitudinal seam regions are stiffened and thickened by creating folds (70) in parallel to the longitudinal edges of at least one of the webs of film material (1, 1') before forming the longitudinal seams and by realizing each longitudinal seam as a pair of seams on both sides of the folds (70).

4. Method according to claim 1, **characterized** in that for stiffening and thickening the regions of at least the longitudinal seams at least one web (33', 40) of forming elements is supplied together with the webs (1, 1") of film material and is joined to at least one of the webs (1") of film material, wherein the web of forming elements is divided into individual forming elements or stabilized sample bags respectively together with the web of film material after sealing the chambers.

5. Method according to claim 4, **characterized** in that the web of forming elements is a web (33') of frames or a pair of strips (40).

6. Installation for carrying out the method according to claim 1 which installation comprises a device for supplying two webs (1', 1") of film material, a device for forming longitudinal seams (6') connecting the webs of film material in parallel to their longitudinal edges, a device for forming transverse seams (6) connecting the webs of film material transversally to their longitudinal edges and a device for filling the sample bags between the formation of successive transverse seams (6) which installation, for thickening or stiffening the regions of at least the longitudinal seam regions of the sample bags (12) comprises means for folding or rolling the longitudinal seam regions or for supplying at least one web of forming elements.

7. Installation according to claim 6, **characterized** in that the installation in addition comprises a pair (31) of pressing rolls for pressing the folded or rolled longitudinal seam regions.

8. Cushion-shaped sample bag produced by the method according to claim 1 which sample bag consists of two pieces of web of film material being joined to form seams in their edge regions, and which sample bag comprises exactly two opposite seam regions being additionally thickened or stiffened.

9. Sample bag according to claim 8, **characterized** in that the two opposite seams are thickened and stiffened by being rolled or folded.

10. Sample bag according to claim 8, **characterized** in that for thickening or stiffening, the two opposite seams are designed as pairs of seams with a fold (70) in at least one of the pieces of web of film material between each pair of seams.

11. Sample bag according to claim 8 **characterized** in that for thickening and stiffening of the two opposite seams, the bag comprises in addition to the two pieces of web of film material, a strip 40 each arranged in the region of said seams and serving as forming element.

12. Cushion-shaped sample bag produced by the method according to claim 4, which sample bag consists of two pieces of web of film material being joined to form seams in their edge regions, which sample bag further comprises a frame (33) for thickening and stiffening all edge regions.

13. Use of cushion-shaped sample bags according to claim 8 or 12 for inserting product samples into or attaching product samples to printed products.

## Revendications

1. Procédé pour la fabrication de sachets d'échantillons (12) en forme de coussins par assemblage de deux bandes de feuilles (1') en deux soudures longitudinales (6') et une soudure transversale (6) pour obtenir une chambre de logement, par remplissage d'un produit d'échantillon (2) dans la chambre de logement et par fermeture de la chambre de logement par une autre soudure transversale (6), caractérisé en ce que, pour améliorer la maniabilité des sachets d'échantillons (12) en forme de coussins dans un traitement ultérieur avec une vitesse de traitement élevée, les sachets d'échantillons sont stabilisés au niveau de la forme dans une étape de procédé supplémentaire de façonnage par épaississement et renforcement au moins des zones de soudure longitudinale.

2. Procédé selon la revendication 1, caractérisé en ce que les zones de soudure longitudinale sont renforcées et épaissies par enroulement ou pliage.

3. Procédé selon la revendication 1, caractérisé en ce que les zones de soudure longitudinale sont renforcées et épaissies par le fait que des plis (70) sont créés avant la création des soudures longitudinales (6') parallèlement aux soudures longitudinales d'au moins une des bandes de feuilles (1, 1') et en ce que les soudures longitudinales sont créées comme paire de soudures des deux côtés des plis (70).

4. Procédé selon la revendication 1, caractérisé en ce que pour le renforcement et l'épaississement au moins des zones de soudure longitudinale, au moins une bande (33', 40) d'éléments formés est intégrée avec les bandes de feuilles (1',1") dans le procédé et reliée avec au moins l'une des bandes de feuilles (1"), la bande d'éléments formés étant divisée après la fermeture des chambres de logement conjointement avec les bandes de feuilles en éléments formés individuels ou sachets stabilisés.

5. Procédé selon la revendication 4, caractérisé en ce que la bande d'éléments formés est une bande cadre (33') ou une paire de deux bandes (40).

6. Installation pour l'application du procédé selon la revendication 1, laquelle installation présente un dispositif pour l'arrivée de deux bandes de feuilles (1', 1"), un dispositif pour la création de soudures longitudinales (6'), qui relient les bandes de feuilles parallèlement à leurs bords longitudinaux, un dispositif pour la création de soudures transversales (6), qui relient les bandes de feuilles transversalement aux soudures longitudinales et un dispositif pour le remplissage des sachets entre la création de deux soudures transversales (6) consécutives, laquelle installation présente pour l'épaississement et le renforcement au moins des zones de soudure longitudinale des sachets d'échantillons (12) des moyens pour le pliage ou l'enroulement des zones de soudure longitudinale ou pour l'arrivée d'au moins une bande d'éléments formés.

7. Installation selon la revendication 6, caractérisée en ce que l'installation présente en supplément une paire de galets presseurs (31) pour la compression des zones de soudure longitudinale pliées ou roulées.

8. Sachet d'échantillon en forme de coussin, fabriqué selon le procédé défini par la revendication 1, lequel sachet d'échantillon se compose de deux unités de bandes de feuilles, qui sont reliées entre elles dans leurs zones de bordure pour faire des soudures, dans lequel précisément deux soudures qui se font face sont épaissies et renforcées en supplément.

9. Sachet d'échantillon en forme de coussin selon la revendication 8, caractérisé en ce que les deux soudures qui se font face sont épaissies et renforcées par le fait que des zones sont enroulées ou pliées.

10. Sachet d'échantillon en forme de coussin selon la revendication 8, caractérisé en ce que les deux soudures qui se font face sont conçues pour l'épaississement et le renforcement comme des paires de soudures avec respectivement un pli (70) disposé entre les soudures des paires de soudures dans au moins l'une des unités de bandes de feuilles.

11. Sachet d'échantillon en forme de coussin selon la revendication 8, caractérisé en ce qu'une bande (40) est respectivement disposée comme élément formé pour l'épaississement et le renforcement des deux soudures qui se font face dans la zone de ces soudures en supplément des deux unités de bandes de feuilles.

12. Sachet d'échantillon en forme de coussin, fabriqué selon le procédé de la revendication 4, lequel sachet d'échantillon se compose de deux bandes de feuilles, qui sont reliées entre elles dans leurs zones de bordure pour faire des soudures, lequel présente en plus un cadre (33) par lequel toutes les zones de bordures sont épaissies et renforcées.

13. Utilisation de sachets d'échantillons en forme de coussins selon la revendication 8 ou la revendication 12 pour l'introduction de produits d'échantillons dans des produits sous pression ou pour l'application de produits d'échantillons sur des produits sous pression.
